# EUROPÄISCHE PATENTSCHRIFT

(11) **EP 2 733 272 B1**
(45) Veröffentlichungstag und Bekanntmachung des Hinweises auf die Patenterteilung: **07.06.2023**
(21) Anmeldenummer: 13192825.1
(22) Anmeldetag: 14.11.2013
(51) Int. Cl.: E04B 1/76

(54) **Wärmedämmverbundsysteme für Gebäudefassaden**
Composite heat insulation systems for building facades
Systèmes composites d'isolation thermique pour façades de bâtiment

(30) Priorität: 15.11.2012 DE 102012220898
(43) Veröffentlichungstag der Anmeldung: 21.05.2014
(73) Patentinhaber: Knauf Marmorit GmbH, 79283 Bollschweil (DE)
(72) Erfinder: Kudlek, Stefan-Josef, 79283 Bollschweil (DE)
(74) Vertreter: dompatent von Kreisler Selting Werner - Partnerschaft von Patent- und Rechtsanwälten mbB

(56) Entgegenhaltungen:
- EP-A1- 0 019 892
- EP-A2- 1 122 373
- DE-A1- 10 322 433

## Beschreibung

Die Erfindung betrifft ein Wärmedämmverbundsystem für Gebäudefassaden nach dem Oberbegriff des Anspruchs 1.

Für die Wärmedämmung an Gebäuden werden deren Fassaden mit Wärmedämmverbundsystemen versehen, die im Allgemeinen eine auf die Gebäudewand aufbringbare Dämmstoffschicht aus beispielsweise EPS- oder Mineralfaserplatten und eine auf die Dämmstoffschicht aufbringbare Putzschicht umfassen. Die Putzschicht weist eine eingebettete Armiergewebelage auf.

Die bekannten Wärmedämmverbundsysteme weisen die geforderten Wärmedämmwerte auf, sind aber gegen (punktuelle, dynamische) Stoßbeanspruchungen (Schläge oder Perforationen), die auf die Vorderseite der Putzschicht wirken, anfällig. Wird an die Putzschicht ein Gegenstand wie beispielsweise ein Fahrrad, angelehnt, so kann es je nach der Kraft, mit der der Gegenstand gegen die Putzschicht gelehnt wird, zu Eindrückungen, Rissbildungen oder Abplatzungen o.dgl. in der Putzschicht kommen. Diese Gefahr ist umso größer, je geringer die Druckfestigkeit der Dämmstoffschicht des Wärmedämmverbundsystems, ist.

Im Stand der Technik sind zwar versteifte Putzträger bekannt, die aber den Anforderungen an die gewünschte Stoßfestigkeit nicht genügen. Beispiele für versteifte Putzträger sind in WO-A-2012/031 674, DE-B-196 43 528, DE-C-44 16 536 und DE-A-31 49 974 beschrieben.

Aus DE-A-38 06 967 ist ein Wärmedämmverbundsystem bekannt, bei dem ein Putzträger verwendet wird, der ein mit Absorptionspappe kaschiertes Drahtgitter aufweist, welches über Verankerungselemente fest mit der Fassade verbunden und zu dieser im Abstand angeordnet ist. Diese Art von Putzträger kann der Putzschicht eine für alltägliche Belastungen ausreichende Widerstandskraft nicht verleihen.

Aus DE-A-103 22 433 ist ein Verfahren zum Sanieren von durchfeuchteten Wärmedämmverbundsystemen oder in anderer Weise beschädigten Gebäude-Außenwänden oder zum Schützen von Wärmedämmverbundsystemen oder Gebäude-Außenwänden gegen Durchfeuchtung oder andere Beschädigungen bekannt. Bei diesem Verfahren wird an die Außenseite des Wärmedämmverbundsystems bzw. der Gebäudewand eine profilierte Folie mit Noppen angebracht, durch die ein Luftraum zwischen der Folie und der Gebäude- bzw. Wärmedämmverbundsystemaußenseite entsteht. Auf die Folie wird eine Putzschicht mit in diese eingebettetem Armierungsgewebe aufgebracht.

Aufgabe der Erfindung ist es, ein Wärmedämmverbundsystem zu schaffen, das eine erhöhte Stoßfestigkeit aufweist.

Zur Lösung dieser Aufgabe wird mit der Erfindung ein Wärmedämmverbundsystem für Gebäudefassaden vorgeschlagen, das versehen ist mit den Merkmalen des Anspruchs 1, wobei bei den Unteransprüchen die Merkmale einzelner Ausgestaltungen der Erfindung angegeben sind.

Sinngemäß wird also mit der Erfindung die Integration einer biegesteifen, stoßfestigkeitserhöhende, zerstörungs- bzw. beschädigungsfreie Schicht aus perforierten Platten (nachfolgend Lochplatten genannt) vorgeschlagen, die spannungsaufnehmend und spannungsverteilend wirkt. Die Platten sind in der Einbettmasseschicht angeordnet und führen damit zu einem kraftschlüssigen Verbund im Wärmedämmverbundsystem. Punktuell auftretende, dynamische Belastungen der Einbettmasseschicht werden über diese zu den Lochplatten geleitet und von diesen in der Fläche verteilt und können somit von der vergleichsweise weichen Dämmstoffschicht aufgenommen werden, ohne dass die Einbettmasseschicht Rissbildungen oder Abplatzungen o.dgl. Beschädigungen (allenfalls noch Eindrückungen o.dgl.) erfährt. Die Lochplatten bilden also spannungsverteilende Elemente und unterscheiden sich damit ganz wesentlich von den Eigenschaften des Armiergewebes, das zur Vermeidung von Rissbildungen in der Einbettmasseschicht in diese eingebettet ist und damit zur Aufnahme von Zugspannungen dient. Die Lochplatten sind nicht direkt, d. h. z. B. über Anker, Stifte, Bolzen, Dübel odgl. mechanische Befestigungselemente an der zu dämmenden Gebäudefassade gehalten, dienen also nicht als Putzträger, sondern der Aufnahme von auf die z. B. Einbettmasse einwirkenden Biegespannungen oder der Verteilung von auf die Einbettmasse einwirkenden Stoßkräften. Armierungsgewebe, und seien sie auch mit der Gebäudefassade mechanisch verbunden, können dies nicht leisten.

Vornehmlich handelt es sich bei der Einbettmasseschicht um eine ein- oder mehrlagige Putzschicht; die Erfindung ist aber auf derartige Putzschichten nicht beschränkt. Im Folgenden wird aber vereinfachend im Zusammenhang mit der Beschreibung der Erfindung auf eine Putzschicht als Ausführungsbeispiel für eine Einbettmasseschicht verwiesen.

Durch die erfindungsgemäße Schicht wird die Biegesteifigkeit des Wärmedämmverbundsystems erhöht, so dass die Widerstandskraft gegen Stöße, die auf die Vorderseite der Putzschicht einwirken können, erhöht ist. Das Vorhandensein der Schicht führt zusätzlich zu einer Behinderung bei einwirkenden Durchstoßkräften, indem Gegenstände, z. B. Messer, Schraubenzieher, Hammer, mit denen auf die Putzschicht eingewirkt wird, daran gehindert sind, bis zur Dämmstoffschicht durchzudringen. Die Lochplatten bestehen aus einem geeigneten Material, in geeigneter Dicke und mit Perforationen, die flächenmäßig so klein bzw. so gestaltet sind, dass die üblichen punktuell und lokal wirkenden Kräfte, für die das Wärmedämmverbundsystem ausgelegt sein muss, aufgefangen werden können.

Insbesondere bestehen die perforierten Platten (Lochplatten) aus Metall, Kunststoff, Zement oder einem Verbundwerkstoff wie z. B. GFK- bzw. CFK-Material. Die Größe der Perforationen ist im Durchmesser vorzugsweise kleiner als 5 mm und insbesondere kleiner als 4 mm; anders ausgedrückt sollten die Querschnitte der Löcher kleiner als etwa 20 mm² bzw. insbesondere kleiner als 12 mm² sein.

Die Lochplatten können gleichgroße oder unterschiedlich große Löcher und/oder gleiche und/oder verschiedene Formen von Löchern aufweisen. In Abhängigkeit von dem Material der Lochplatte kann deren Dicke kleiner als 3 mm, vorzugsweise kleiner als 2 mm und insbesondere kleiner als 1 mm betragen.

In weiterer vorteilhafter Ausgestaltung der Erfindung kann vorgesehen sein, dass die Lochplatten innerhalb der Putzschicht angeordnet sind.

Die Fixierung/Verankerung der perforierten Platten erfolgt durch Einbetten der Platten in Putzmaterial, das somit die perforierten Platten durchdringt (nämlich sich durch deren Perforationen hindurch erstreckt). Bei Positionierung der Lochplatten an der Rückseite der Putzschicht (auch Putzscheibe genannt) erfolgt die Fixierung der perforierten Platten vorteilhafterweise mittels eines Klebers an der Dämmstoffschicht. Die perforierten Platten können bei einer mehrlagigen Putzscheibe aus Unterputz und Oberputz in der zumeist dickeren Unterputzschicht eingebettet sein. In diese Unterputzschicht ist im Regelfall auch das Armiergewebe eingebettet.

Die Befestigung der Dämmstoffschicht an der Wand erfolgt zweckmäßigerweise mittels eines Klebers (durch Mörtelkleberbatzen voll- oder teilflächig und/oder aber durch mechanische Befestigungselemente wie beispielsweise Dübel, Schienen, Aufhänge-/Abstützelemente o.dgl.).

Als Material für die Dämmstoffschicht kommt beispielsweise EPS (Expandiertes Polystyrol), Mineralwolle (MW), Holzwolle (WF), PU, PF (Phenolharz) sowie andere bei Wärmedämmverbundsystemen zugelassene Dämmstoff infrage. Die verwendbaren Kleber können mineralisch oder organisch gebundene Materialien sein. Dies gilt auch für den Armiermörtel. Als Untergrund, also Wand, an der das Wärmedämmverbundsystem angebracht wird, kommen alle gängigen Wandkonstruktionen wie beispielsweise Beton, gemauerte Wände bzw. Wände aus Plattenwerkstoffen infrage. Die Unter- und Oberputze bestehen zweckmäßigerweise aus Materialien, wie sie im Stand der Technik grundsätzlich bekannt sind.

Mit den erfindungsgemäßen Wärmedämmverbundsystem lässt sich eine Erhöhung der Schlagfestigkeiten (unter Berücksichtigung der Materialstärken und des E-Moduls (der Verbundschicht)) sowie eine Erhöhung der Durchstoßfestigkeiten erzielen. Im zuletzt genannten Fall sollte die Lochgröße nicht größer als 4 bis 5 mm sein bzw. auf die kleinsten Stempel des sogenannten Perfotests (beispielsweise Stempeldurchmesser von 4 mm nach ETAG 004, S. 38) abgestimmt sein. Der Lochanteil sollte relativ groß sein, um Gewicht und Material einzusparen, wobei die Lochplatte aber noch ausreichend biegesteif ist und dem Gesamtsystem die erforderliche Zug-/Schubkraftbelastbarkeit (Standsicherheit) verleiht. Der Lochanteil sollte kleiner als 80 %, insbesondere kleiner als 40 % und vorteilhafterweise kleiner als 30 % sein, wobei die Lochgröße und/oder -form ggf. entsprechend zu wählen ist/sind, um den jeweiligen Lochanteil zu realisieren. Die perforierten Platten führen erfindungsgemäß zu keinerlei Verschlechterung des U-Wertes des Wärmedämmverbundsystems. Sie führen darüber hinaus lediglich zu einer geringen Veränderung des Wasserdampfdurchlasswiderstandes s_{d}. Außerdem führt die erfindungsgemäße Integration der biegesteifen perforierten Schicht aus Lochblechen zu einem "Spechtschutz", also zu einem Schutz vor Beschädigungen der Wärmedämmschicht infolge der Einwirkung von Spechtschnabeleinschlägen auf die Putzschicht, und zu einem Hagelschutz.

Die Erfindung wurde vorstehend anhand einer Putzschicht als Einbettmasse beschrieben, in die die Lochplatten eingebettet sind. Hierbei sei darauf hingewiesen, dass Putz nicht im Sinne seiner normativen Definition zu verstehen ist. Ferner können auch andere Einbettmaterialien, in die die Lochplatten eingebettet sind, verwendet werden, wie z. B. Klebe- oder Armiermörtel, Dünnbettmörtel, organische oder anorganische Klebematerialien.

Falls aus Gründen der Standfestigkeit erforderlich, kann die Einbettmasse- und/oder Putzschicht von einem über Befestigungselemente direkt an der Fassade bzw. einer Wand befestigten Putzträger gehalten sein, der grundsätzlich die Funktion der biegesteifen Lage bzw. Platten nach der Erfindung nicht übernimmt und zusätzlich zu dieser/diesen vorgesehen ist, was aber nicht zwingend erforderlich ist.

Die Erfindung wird nachfolgend anhand von zwei Ausführungsbeispielen sowie unter Bezugnahme auf die Zeichnung näher erläutert. Im Einzelnen zeigen dabei:
- Fig. 1: einen Querschnitt durch ein Wärmedämmverbundsystem mit erfindungsgemäßer Integration einer durchschlagsbehindernden- und stoßfestigkeitserhöhenden Schicht gemäß einem ersten Ausführungsbeispiel und
- Fig. 2: einen Querschnitt durch ein Wärmedämmverbundsystem mit erfindungsgemäßer Integration einer durchschlagsbehindernden- und stoßfestigkeitserhöhenden Schicht gemäß einem zweiten Ausführungsbeispiel.

In Fig. 1 ist ein erstes Ausführungsbeispiel eines Wärmedämmverbundsystems 10 zur Anbringung an einer Gebäudewand 12 gezeigt. Auf der Gebäudewand 12 befindet sich, durch Klebermörtel 14 fixiert, eine Wärmedämmstoffschicht 16 aus beispielsweise EPS-Platten. Auf der der Gebäudewand 12 abgewandten Vorderseite dieser Wärmedämmstoffschicht 16 befindet sich eine Putzscheibe 18 aus einer Putzschicht 20 mit einer Schicht 21 zur Erhöhung der Stoßfestigkeit und des Durchstoßwiderstands. Die Putzscheibe 18 weist eine Vorderseite 22 auf und umfasst eine Unterputzlage 23 aus Armiermörtel mit eingebettetem Armiergewebe 24 und eine Deckputzlage 26. Die Schicht 21 weist Lochplatten 28 aus beispielsweise Edelstahl oder Kunststoff mit Löchern bzw. Perforationen 30 auf. Im Ausführungsbeispiel gemäß Fig. 1 sind die Lochplatten 28 mittels einer Kleberschicht 32 an der Dämmstoffschicht 16 angebracht. In die Löcher 30 ragt entweder das Material der Kleberschicht 32 oder das der Armiermörtel 23 hinein, was in Fig. 1 nicht gezeigt ist.

Fig. 2 zeigt ein zweites Ausführungsbeispiel eines Wärmedämmverbundsystems 10', wobei in Fig. 2 für die einzelnen Schichten die gleichen Bezugszeichen, jedoch einfach gestrichen, verwendet sind, wie sie in Fig. 1 zur Bezeichnung der Schichten verwendet sind. Der Unterschied des Wärmedämmverbundsystems 10' gegenüber dem Wärmedämmverbundsystem 10 besteht darin, dass in Fig. 2 die Lochplatten 28' zwischen der Unterputzlage 23 und der Deckputzlage 26 angeordnet sind.

## Patentansprüche

1. Wärmedämmverbundsystem für Gebäudefassaden mit
- einer Dämmstoffschicht (16,16') zur Anordnung an einer Wand, insbesondere Gebäudewand (12,12'),
- einer auf die Dämmstoffschicht (16,16') aufgebrachten Einbettmasseschicht, die ein- oder mehrlagig ausgebildet ist und eine freiliegende Vorderseite (22,22') aufweist, einer Armiergewebelage (24,24'), die in die Einbettmasseschicht eingebettet ist, und
- einer Biegespannungen aufnehmenden, auf die Vorderseite (22,22') der Einbettmasseschicht einwirkende Stoßkräfte verteilenden Lage (21,21') aus nebeneinander angeordneten, biegesteifen, perforierten Platten (28,28'),
- wobei die biegesteife Lage (21,21') im Bereich zwischen einerseits der Dämmstoffschicht (16,16') und andererseits der Vorderseite (22,22') der Einbettmasseschicht angeordnet ist,
**dadurch gekennzeichnet, dass**
- das Material der Einbettmasseschicht sich durch die Perforationen der Platten (28,28') hindurch erstreckt und durch diese Einbettung die Verankerung der Platten (28,28') bewirkt und
- das Material der Einbettmasseschicht beidseitig der Platten (28,28') vollflächig an diese angrenzt.

2. Wärmedämmverbundsystem nach Anspruch 1, **dadurch gekennzeichnet, dass** die perforierten Platten (28,28') Löcher (30,30') aufweisen, die einen Durchmesser von kleiner als ein Wert im Bereich von 4 mm bis 5 mm und/oder eine Fläche von kleiner als ein Wert im Bereich von 12 mm² bis 20 mm² aufweisen.

3. Wärmedämmverbundsystem nach Anspruch 1 oder 2, **dadurch gekennzeichnet, dass** als Material für die Einbettmasseschicht ein Klebe- oder Armiermörtel, ein Dünnbettmörtel oder organische oder anorganische Klebematerialien verwendet werden.

4. Wärmedämmverbundsystem nach Anspruch 1 oder 2, **dadurch gekennzeichnet, dass** die Einbettmasseschicht eine Unterputzlage (23') und eine Oberputzlage (26') aufweist und dass die perforierten Platten (28') in die Unterputzschicht (23') eingebettet sind.

5. Wärmedämmverbundsystem nach einem der Ansprüche 1 bis 4, **dadurch gekennzeichnet, dass** die perforierten Platten (28,28') aus Metall, Zement, Kunststoff oder einem Verbundwerkstoff, wie z. B. GFK- oder CFK-Material bestehen.

6. Wärmedämmverbundsystem nach einem der Ansprüche 1 bis 5, **dadurch gekennzeichnet, dass** die Dämmstoffschicht (16,16') an der Wand (12,12') mittels eines Klebers (14,14') oder durch Befestigungselemente wie z.B. Dübel, Schienen, Aufhänge-/Abstützelemente o.dgl. anbringbar ist.

7. Wärmedämmverbundsystem nach einem der Ansprüche 1 bis 6, **dadurch gekennzeichnet, dass** die Einbettmasseschicht an ihrer Vorderseite (22, 22') ein oder mehrere weitere Lagen wie z. B. einen Anstrich aufweist.

8. Wärmedämmverbundsystem nach einem der Ansprüche 1 bis 7, **dadurch gekennzeichnet, dass** die Einbettmasseschicht eine Putzschicht (20, 20') aufweist.

## Claims

1. Composite heat insulation system for building facades comprising
- an insulating material layer (16, 16') for arrangement on a wall, in particular a building wall (12, 12'),
- an embedding compound layer applied on the insulating material layer (16, 16'), said embedding compound layer being designed as a single layer or multiple layers and having an exposed front side (22, 22'), a reinforcement fabric layer (24, 24') embedded in the embedding compound layer, and
- a layer (21, 21') which absorbs bending stresses and distributes impact forces acting on the front side (22, 22') of the embedding compound layer, and which consists of adjacent, rigid, perforated plates (28, 28'),
- wherein the rigid layer (21, 21') is arranged between the insulating material layer (16, 16') on the one hand and the front side (22, 22') of the embedding compound layer on the other hand,
**characterized in that**
- the material of the embedding compound layer extends through the perforations of the plates (28, 28') and, by this embedding, causes the anchoring of the plates (28, 28') and
- the material of the embedding compound layer fully adjoins the plates (28, 28') on both sides thereof.

2. Composite heat insulation system according to claim 1, **characterized in that** the perforated plates (28, 28') have holes (30, 30') with a diameter less than a value in a range from 4 mm to 5 mm and/or an area smaller than a value in a range from 12 mm² to 20 mm².

3. Composite heat insulation system according to claim 1 or 2, **characterized in that** an adhesive or reinforcing mortar, a thin-bed mortar or organic or inorganic adhesive materials are used as the material of the embedding compound layer.

4. Composite heat insulation system according to claim 1 or 2, **characterized in that** the embedding compound layer comprises a rendering layer (23') and a finishing layer (26'), and **in that** the perforated plates (28') are embedded in the rendering layer (23').

5. Composite heat insulation system according to any one of claims 1 to 4, **characterized in that** the perforated plates (28, 28') are made of metal, cement, plastic material or a composite material such as, for example, GFK or CFK material.

6. Composite heat insulation system according to any one of claims 1 to 5, **characterized in that** the insulating material layer (16, 16') can be attached to the wall (12, 12') by means of an adhesive (14, 14') or by means of fastening elements such as, for example, dowels, rails, suspension/support elements or the like.

7. Composite heat insulation system according to any one of claims 1 to 6, **characterized in that** the embedding compound layer comprises one or a plurality of further layers such as, for example, a paint, on its front side (22, 22').

8. Composite heat insulation system according to any one of claims 1 to 7, **characterized in that** the embedding compound layer comprises a plaster layer (20, 20').

## Revendications

1. Système composite d'isolation thermique pour façades de bâtiment doté
- d'une couche d'isolant (16, 16') à disposer sur une paroi, en particulier un mur de bâtiment (12, 12'),
- d'une couche de masse d'enrobage appliquée sur la couche d'isolant (16, 16'), réalisée en une ou plusieurs couches et comportant une face avant découverte (22, 22'), d'une couche tissée d'armature (24, 24') enrobée dans la masse d'enrobage, et
- d'une couche (21, 21') constituée de plaques perforées (28, 28') rigides et contiguës, acceptant des contraintes de flexion et distribuant les forces de choc s'exerçant sur la face avant (22, 22') de la couche de masse d'enrobage,
- dans lequel la couche rigide (21, 21') est disposée dans la zone entre la couche d'isolant (16, 16') d'une part et la face avant (22, 22') de la couche de masse d'enrobage d'autre part,
**caractérisé en ce que**
- la matière de la masse d'enrobage s'étend à travers les perforations des plaques (28, 28') et entraîne l'ancrage des plaques (28, 28') par cet enrobage et
- la matière de la masse d'enrobage jouxte les deux plaques (28, 28') sur toute leur surface des deux côtés.

2. Système composite d'isolation thermique selon la revendication 1, **caractérisé en ce que** les plaques perforées (28, 28') comportent des trous (30, 30'), lesquels comportent un diamètre inférieur à une valeur comprise entre 4 mm et 5 mm et/ou une surface inférieure à une valeur comprise entre 12 mm² et 20 mm².

3. Système composite d'isolation thermique selon la revendication 1 ou 2, **caractérisé en ce qu'**un mortier de collage ou d'armature, un mortier en bain mince ou des matières adhésives organiques ou inorganiques sont utilisés comme matière pour la couche d'enrobage.

4. Système composite d'isolation thermique selon la revendication 1 ou 2, **caractérisé en ce que** la couche de masse d'enrobage comporte une couche inférieure d'enduit (23') et une couche supérieure d'enduit (26') et **en ce que** les plaques perforées (28, 28') sont enrobées dans la couche inférieure d'enduit (23').

5. Système composite d'isolation thermique selon l'une des revendications 1 à 4, **caractérisé en ce que** les plaques perforées (28, 28') sont constituées de métal, de ciment, de plastique ou d'un matériau composite, comme par exemple du PRV ou du PRC.

6. Système composite d'isolation thermique selon l'une des revendications 1 à 5, **caractérisé en ce que** la couche d'isolant (16, 16') peut être agencée sur la paroi (12, 12') au moyen d'un adhésif (14, 14') ou par des éléments de fixation comme par exemple des chevilles, des rails, des éléments de soutien/suspension ou similaires.

7. Système composite d'isolation thermique selon l'une des revendications 1 à 6, **caractérisé en ce que** la couche de masse d'enrobage comporte sur sa face avant (22, 22') une ou plusieurs couches supplémentaires comme par exemple une couche de peinture.

8. Système composite d'isolation thermique selon l'une des revendications 1 à 7, **caractérisé en ce que** la couche de masse d'enrobage comporte une couche d'enduit (20, 20').
